# EUROPÄISCHE PATENTSCHRIFT

(11) **EP 4 110 480 B1**
(45) Veröffentlichungstag und Bekanntmachung des Hinweises auf die Patenterteilung: **06.08.2025**
(21) Anmeldenummer: 21844188.9
(22) Anmeldetag: 07.12.2021
(51) Int. Cl.: A63B 47/02, A63B 47/00, A63B 71/06, A63B 102/32, A63B 102/02

(54) **VORRICHTUNG ZUM SAMMELN VON BÄLLEN**
DEVICE FOR COLLECTING BALLS
DISPOSITIF DE COLLECTE DE BALLES

(30) Priorität: 04.02.2021 DE 102021201059
(43) Veröffentlichungstag der Anmeldung: 04.01.2023
(73) Patentinhaber: Gutperle-Boehringer, Astrid, 68519 Viernheim (DE)
(72) Erfinder: Gutperle-Boehringer, Astrid, 68519 Viernheim (DE)
(74) Vertreter: Ullrich & Naumann PartG mbB
(86) Internationale Anmeldenummer: PCT/DE2021/200246
(87) Internationale Veröffentlichungsnummer: WO 2022/167024

(56) Entgegenhaltungen:
- WO-A1-2016/042347
- US-A- 4 629 235
- US-A1- 2012 131 827
- US-A1- 2016 303 434

## Beschreibung

Die Erfindung betrifft eine Vorrichtung zum Sammeln von Bällen, beispielsweise von Tennisbällen, Golfbällen etc., mit mindestens zwei Rohrelementen.

Entsprechende Vorrichtungen werden beispielsweise beim Tennistraining verwendet, um die gespielten Bälle einzusammeln. Dazu wird ein offenes Ende eines rohrförmigen Grundkörpers über den aufzunehmenden Tennisball geschoben. An dem offenen Ende ist üblicherweise eine Rückhaltevorrichtung angebracht, die es erlaubt, dass der Tennisball in die Öffnung hereingedrückt werden kann, jedoch nicht mehr in entgegengesetzter Richtung aus der Einbringöffnung herausfallen kann. Um die Bälle aus dem Grundkörper zu entnehmen, ist das zweite Ende des röhrenförmigen Grundkörpers offen ausgebildet, so dass die Tennisbälle aus dem Grundkörper herausgeschüttet werden können.

Lediglich beispielhaft wird hierzu auf die DE 10 2017 218 724 A1 verwiesen, aus der eine Vorrichtung zum Sammeln von Tennisbällen vorbekannt ist, die einen röhrenförmigen Grundkörper aufweist. Ähnliche Geräte werden in den folgenden Dokumenten beschrieben: WO 2016/042347 A1; US 4 629 235 A; US 2016/303434 A1; US 2012/131827 A1.

Der vorliegenden Erfindung liegt die Aufgabe zugrunde, eine Vorrichtung der eingangs genannten Art derart auszugestalten und weiterzubilden, dass diese mit konstruktiv einfachen Mitteln eine vielseitige Nutzung ermöglicht.

Erfindungsgemäß wird die voranstehende Aufgabe durch die Merkmale des Anspruches 1 gelöst. Danach ist eine Vorrichtung zum Sammeln von Bällen, beispielsweise von Tennisbällen, Golfbällen etc., mit mindestens zwei Rohrelementen angegeben, wobei die Rohrelemente zu einem Grundkörper zusammensetzbar sind, wobei der Grundkörper eine Einbringöffnung für die Bälle aufweist, wobei die Rohrelemente jeweils eine schriftliche und/oder bildliche Teilinformation aufweisen und wobei die Teilinformationen im zusammengesetzten Zustand der Rohrelemente eine Gesamtinformation bilden.

Erfindungsgemäß ist erkannt worden, dass eine weitere Nutzung der Vorrichtung auf besonders einfache Weise erreicht werden kann, wenn die Rohrelemente jeweils eine Teilinformation aufweisen, wobei in weiter erfindungsgemäßer Weise die Teilinformationen eine zusammenhängende Gesamtinformation bilden, wenn die Rohrelemente zusammengesetzt sind, d.h. wenn sich die Vorrichtung in ihrer Gebrauchsstellung befindet. Durch die Anordnung der Teilinformationen und die mehrteilige Ausgestaltung des Grundkörpers wird somit ein kombinatorischer Effekt erzielt, lässt sich die Vorrichtung nämlich besonders einfache transportieren, wenn die Rohrelemente nicht zusammengesetzt sind und der Grundkörper somit nicht seine komplette Länge aufweist und zusätzlich eine Gesamtinformation vermitteln, wenn die Rohrelemente zusammengesetzt sind, sich die Vorrichtung somit in der Gebrauchsposition befindet. In der Gebrauchsposition ermöglicht die Vorrichtung das Aufsammeln der Bälle, indem die an einem Ende des rohrförmigen Grundkörpers angeordnete Einbringöffnung über den Ball geschoben wird, so dass der Ball in den Grundkörper eingebracht wird. Dabei kann an der Einbringöffnung eine Rückhalteeinrichtung angeordnet sein, die ein Herausgleiten des Balls aus der Einbringöffnung verhindert. Hierbei kann es sich beispielsweise um eine umlaufende Lippe aus einem elastischen Material handeln, so dass der Ball gegen einen relativ geringen Widerstand in den Grundkörper hineingepresst werden muss. Der Grundkörper dient somit als magazinartige Aufnahme für die Bälle. Um die Bälle aus der Vorrichtung zu entnehmen, kann diese beispielsweise an ihrem zweiten Ende eine Ausgabeöffnung aufweisen, aus der die Bälle herausgeschüttet werden können. Auch ist es denkbar, dass die Bälle aus der Eingabeöffnung entnehmbar sind. Der Grundkörper sollte ausreichend lang ausgebildet sein, so dass eine Person Bälle mit dieser vom Boden aufnehmen kann, ohne sich bücken zu müssen. Beispielsweise könnte der Grundkörper eine Länge von 50 cm bis 110 cm, insbesondere von 70 cm bis 100 cm, aufweisen.

Bei der Gesamtinformation kann es sich um eine Aussage bzw. ein Statement handeln, beispielsweise aus den Bereichen Familienstand, Nationalität, Religion, sexuelle Orientierung, politische Zugehörigkeit, Emotion, Beruf etc. Auch ist es denkbar, dass es sich bei der Gesamtinformation zumindest teilweise um eine graphische Darstellung handelt, beispielsweise ein Logo, eine Abbildung etc. Wesentlich ist, dass die Rohrelemente derart Teilinformationen aufweisen, dass diese im zusammengesetzten Zustand eine Gesamtinformation bilden, beispielsweise die voranstehend beschriebenen Aussagen/Statements.

Die erfindungsgemäße Vorrichtung eignet sich des Weiteren als Transportvorrichtung bzw. Reisegepäck für die darin aufbewahrten Bälle und/oder zur Aufnahme der Bälle als (Verkaufs-)Verpackung. Insbesondere, wenn die Vorrichtung derart ausgebildet ist, dass die Bälle in den nicht zusammengesetzten Rohrelementen bzw. in den ineinander geschobenen Rohrelementen gelagert werden können, ohne versehentlich herauszugleiten, können die Rohrelemente als Verpackung, Reisegepäck, Transportvorrichtung etc. dienen.

Der Begriff "Rohrelement" ist dabei im weitesten Sinne zu verstehen, wobei die Rohrelemente nicht zwangsweise einen kreisförmigen Querschnitt aufweisen müssen. Wesentlich ist, dass die Rohrelemente zu einem Grundkörper zusammensetzbar sind, der im Wesentlichen rohrförmig ausgebildet ist, so dass die Bälle, beispielsweise Tennisbälle oder Golfbälle, von diesem aufgenommen werden können.

Die Teilinformation ist auf die Rohrelemente jeweils aufgedruckt.

Eine solche Ausgestaltung ist besonders einfach zu realisieren, da
die Rohrelemente als Träger der Information dienen. Alternativ oder zusätzlich ist es denkbar, dass an den Rohrelementen ein die Teilinformation tragendes Informationselement angeordnet ist. Hierbei kann es sich beispielsweise um eine bedruckte Folie oder ein anderes Element handeln, das an den Rohrelementen festgelegt ist, insbesondere auf diese aufgeklebt ist. Auch ist es möglich, dass die Teilinformation auf einem Folienschlauch angeordnet ist, der auf das Rohrelement aufgeschrumpft wird.

In weiter vorteilhafter Weise kann das Informationselement lösbar an dem Rohrelement angeordnet sein. Insbesondere ist es denkbar, dass das Informationselement über eine Magnetverbindung, einen Klettverschluss oder eine andere Art von lösbarer Verbindung an dem Rohrelement festlegbar ist. Dadurch ist es möglich, dass der Benutzer die Gesamtinformation beliebig anpassen kann.

Gemäß einer weiteren vorteilhaften Ausgestaltung können die Rohrelemente form- und/oder kraftschlüssig miteinander verbindbar sein. Um die Rohrelemente zu dem Grundkörper derart zusammen zu setzen, dass die Teilinformationen eine Gesamtinformation bilden, ist es denkbar, eine Klemmverbindung, eine Schraubverbindung oder eine Rastverbindung vorzusehen, insbesondere einen Bajonettverschluss.

In vorteilhafter Weise können die Rohrelemente teleskopierbar ausgebildet sein. Die Vorrichtung kann somit im zusammengeschobenen Zustand transportiert werden und erst auseinandergezogen werden, wenn sie benötigt wird, so dass der Grundkörper zusammengesetzt ist. Eine solche Konstruktion eignet sich ganz besonders als (Verkaufs-)Verpackung, als Reisgepäck, als Transporteinrichtung etc. für die darin befindlichen Bälle. Dabei ist es weiterhin von Vorteil, wenn die Rohrelemente in der auseinandergezogenen und/oder in der ineinander geschobenen Position arretierbar sind. Alternativ könnten die Rohrelemente schwenkbar miteinander verbunden und in der ausgeschwenkten und/oder in der nicht ausgeschwenkten Position arretierbar sein, um den Grundkörper zu bilden. Auch eine solche Konstruktion eignet sich als (Verkaufs-)Verpackung, als Reisgepäck, als Transporteinrichtung etc. für die darin befindlichen Bälle. Wesentlich ist, dass die Teilinformationen der Rohrelemente eine Gesamtinformation bilden, wenn die Rohrelemente zu dem Grundkörper zusammengesetzt sind.

In weiter vorteilhafter Weise kann der Innendurchmesser der Rohrelemente zumindest geringfügig größer ausgebildet sein als der Außendurchmesser der Bälle, so dass die Bälle in den Grundkörper einbringbar sind. Um die Vorrichtung auch für Bälle mit kleinem Durchmesser nutzen zu können, könnte ein Einsatz für den Grundkörper vorgesehen sein, der einen geringeren Durchmesser aufweist. Der Einsatz könnte mehrteilig ausgebildet sein, nämlich entsprechend der Anzahl der Rohrelemente.

Weiterhin ist es denkbar, dass an dem Grundkörper ein Trageelement vorgesehen ist, beispielsweise ein Schultergurt oder ein Griff. Um das Trageelement an dem Grundkörper bzw. an den Rohrelementen anzuordnen, könnte dieser bzw. könnten diese Befestigungsmittel, beispielsweise Ösen aufweisen.

In besonders vorteilhafter Weise kann mindestens ein Verschlussmittel für ein Rohrelement angeordnet sein. Somit kann eines oder können mehrere der relativ kurzen Rohrelemente zur Aufbewahrung der Bälle dienen, wenn die Rohrelemente nicht miteinander verbunden sind bzw. wenn die Rohrelemente in einander geschoben sind.

Gemäß einer weiteren vorteilhaften Ausgestaltung kann ein Adapterelement vorgesehen sein, um die Einbringöffnung auf eine geringere Größe zu verkleinern. Das Adapterelement kann beispielsweise an den Grundkörper form- und/oder kraftschlüssig angeordnet werden, insbesondere angesteckt oder angeschraubt, und eine Einbringöffnung mit einer geringeren Größe aufweisen. Beispielsweise kann dadurch eine Vorrichtung zum Sammeln von Tennisbällen durch den Adapter derart angepasst werden, dass sie zum Einsammeln von Golfbällen geeignet ist.

Es gibt nun verschiedene Möglichkeiten, die Lehre der vorliegenden Erfindung in vorteilhafter Weise auszugestalten und weiterzubilden. Dazu ist einerseits auf die dem Anspruch 1 nachgeordneten Ansprüche und andererseits auf die nachfolgende Erläuterung bevorzugter Ausführungsbeispiele der Erfindung anhand der Zeichnung zu verweisen. In Verbindung mit der Erläuterung der bevorzugten Ausführungsbeispiele der Erfindung anhand der Zeichnung werden auch im Allgemeinen bevorzugte Ausgestaltungen und Weiterbildungen der Lehre erläutert. In der Zeichnung zeigen
- Fig. 1: in einer schematischen Darstellung ein Ausführungsbeispiel einer erfindungsgemäßen Vorrichtung in einer Seitenansicht,
- Fig. 2: in einer schematischen Darstellung das Ausführungsbeispiel gemäß Fig. 1 in einer geschnittenen Seitenansicht,
- Fig. 3: in einer schematischen Darstellung ein Rohrelement des Ausführungsbeispiels gemäß Fig. 1,
- Fig. 4: in einer schematischen Darstellung ein weiteres Ausführungsbeispiel einer erfindungsgemäßen Vorrichtung in einer Seitenansicht,
- Fig. 5: in einer schematischen Darstellung ein weiteres Ausführungsbeispiel einer erfindungsgemäßen Vorrichtung in einer Seitenansicht, und
- Fig. 6: in einer schematischen Darstellung ein weiteres Ausführungsbeispiel einer erfindungsgemäßen Vorrichtung in einer Seitenansicht.

Die Fig. 1 bis 3 zeigen ein erstes Ausführungsbeispiel einer erfindungsgemäßen Vorrichtung zum Sammeln von Bällen 1. Die Vorrichtung weist zwei Rohrelemente 2a, 2b auf, die zu einem Grundkörper 3 zusammensetzbar sind. Die Vorrichtung kann auch aus mehr als zwei Rohrelementen 2a, 2b bestehen. Die Rohrelemente 2a, 2b weisen jeweils eine Teilinformation 4a, 4b auf, in dem hier dargestellten Ausführungsbeispiel die Satzbestandteile "Bring mir" und "Glück!", so dass diese im zusammengesetzten Zustand des Grundkörpers 3 die Gesamtinformation 5 "Bring mir Glück!" bilden. Die Teilinformationen 4a, 4b sind dabei direkt auf die Rohrelemente 2a, 2b aufgebracht, beispielsweise auf diese aufgedruckt. Die Teilinformationen 4a, 4b und somit die durch diese gebildete Gesamtinformation 5 kann beliebig ausgebildet sein. Hierbei kann es sich beispielsweise auch um eine Graphik bzw. eine Abbildung handeln.

Die Rohrelemente 2a, 2b können dabei form- und/oder kraftschlüssig miteinander verbunden sein, beispielsweise ineinandergesteckt, miteinander verschraubt oder über einen Bajonettverschluss miteinander verbunden sein. Der Grundkörper 3 weist des Weiteren eine Einbringöffnung 6 auf, welche über den Ball 1 geschoben wird, um diesen in den Grundkörper 1 aufzunehmen. An der Einbringöffnung 6 ist eine Rückhalteeinrichtung 7 ausgebildet, welche verhindert, dass die in dem Grundkörper 1 aufgenommenen Bälle 1 aus der Einbringöffnung 6 herausgleiten. Bei der Rückhalteeinrichtung 7 kann es sich beispielsweise um eine flexible, umlaufende Lippe handeln. In Fig. 2 ist die mit Bällen 1 gefüllte Vorrichtung dargestellt. Dabei ist deutlich zu erkennen, dass der Innendurchmesser des Grundkörpers 3 geringfügig größer ist als der Außendurchmesser der Bälle 1. Um die Bälle 1 aus der Vorrichtung zu entnehmen, können diese aus der Entnahmeöffnung 8 des Grundkörpers 3 herausgeschüttet werden.

Um die Vorrichtung einfacher handhaben zu können, ist an dem Grundkörper 3 ein Trageelement 9 angeordnet, das an Ösen 10 befestigt ist. Das Tragelement 9 kann auf beliebige andere Weise an dem Grundkörper 3 befestigt sein.

In Fig. 3 ist das Rohrelement 2a dargestellt, das mit einem Verschlussmittel 11, insbesondere einem Deckel, verschlossen ist. Somit sind die darin befindlichen Bälle 1 gesichert und können aufgrund der geringen Größe des Rohrelements 2a einfach aufbewahrt bzw. transportiert werden. Auch das weitere Rohrelement 2b kann entsprechende Verschlussmittel 11 aufweisen. Auch andere Konstruktionen sind denkbar, die ein versehentliches Herausgleiten der Bälle aus dem Rohrelement 2a, 2b verhindern. Unabhängig von der tatsächlichen Realisierung des Verschlussmittels 11 bzw. einer ggf. anderen Konstruktion ist wesentlich, dass sich ein solches Rohrelement 2a, 2b als Verpackung, Reisegepäck, Transportvorrichtung für die Bälle 1 eignet.

Das in Fig. 4 gezeigte Ausführungsbeispiel unterscheidet sich von der in den Fig. 1 bis 3 gezeigten Vorrichtung lediglich dadurch, dass die Teilinformationen 4a, 4b jeweils auf einem Informationselement 12 und nicht auf dem Rohrelement 2a, 2b angeordnet sind. Die Informationselemente 12 können beispielsweise auf die Rohrelemente 2a, 2b aufgeklebt oder lösbar mit diesen verbunden sein, beispielsweise magnetisch oder über eine Klettverbindung. Somit kann die Gesamtinformation 5 von dem Benutzer beliebig geändert werden.

Das in Fig. 5 gezeigte Ausführungsbeispiel unterscheidet sich von der in den Fig. 1 bis 3 gezeigten Vorrichtung lediglich dadurch, dass die Rohrelemente 2a, 2b über ein Gelenk 13 schwenkbar miteinander verbunden sind, wobei die Rohrelemente 2a, 2b im zusammengesetzten Zustand arretierbar sind, um den Grundkörper 3 zu bilden.

Das in Fig. 6 gezeigte Ausführungsbeispiel unterscheidet sich von der in den Fig. 1 bis 3 gezeigten Vorrichtung lediglich dadurch, dass die Rohrelemente 2a, 2b teleskopierbar miteinander verbunden sind, wobei die Rohrelemente 2a, 2b im auseinandergezogenen Zustand arretierbar sind, um den Grundkörper 3 zu bilden. In vorteilhafter Weise sind die Rohrelemente 2a, 2b auch im in Fig. 6 gezeigten zusammengeschobenen Zustand arretierbar, so dass die Vorrichtung in idealer Weise als Verpackung, Transportvorrichtung, Reisegepäck etc. Verwendung finden kann. Dabei ist es von Vorteil, wenn ein Verschlussmittel 11 oder eine andere Konstruktion ein Herausgleiten der Bälle 1 aus den ineinander geschobenen Rohrelementen 2a, 2b verhindert.

Auch bei den in den Fig. 5 und 6 gezeigten Ausführungsformen können die Teilinformationen 4a, 4b über ein Informationselement 12 mit den Rohrelementen 2a, 2b verbunden sein und können ein oder mehrere Verschlussmittel 11 oder eine gleichwirkende Konstruktion vorgesehen sein.

Des Weiteren wird in Bezug auf die Fig. 4 bis 6 auf die Beschreibung der Fig. 1 bis 3 verwiesen, die analog gilt.

Hinsichtlich weiterer vorteilhafter Ausgestaltungen der erfindungsgemäßen Vorrichtung wird zur Vermeidung von Wiederholungen auf den allgemeinen Teil der Beschreibung sowie auf die beigefügten Ansprüche verwiesen.

Schließlich sei ausdrücklich darauf hingewiesen, dass die voranstehend beschriebenen Ausführungsbeispiele der erfindungsgemäßen Vorrichtung lediglich zur Erörterung der beanspruchten Lehre dienen, diese jedoch nicht auf die Ausführungsbeispiele einschränken.

### Bezugszeichenliste

- 1: Bälle
- 2a, 2b: Rohrelement
- 3: Grundkörper
- 4a, 4b: Teilinformation
- 5: Gesamtinformation
- 6: Einbringöffnung
- 7: Rückhalteeinrichtung
- 8: Entnahmeöffnung
- 9: Trageelement
- 10: Öse
- 11: Verschlussmittel
- 12: Informationselement

## Patentansprüche

1. Vorrichtung zum Sammeln von Bällen (1), beispielsweise von Tennisbällen, Golfbällen etc., mit mindestens zwei Rohrelementen (2a, 2b), wobei die Rohrelemente (2a, 2b) zu einem Grundkörper (3) zusammensetzbar sind, wobei der Grundkörper (3) eine Einbringöffnung (6) für die Bälle (1) aufweist, wobei die Rohrelemente (2a, 2b) jeweils eine schriftliche und/oder bildliche Teilinformation (4a, 4b) aufweisen und wobei die Teilinformationen (4a, 4b) im zusammengesetzten Zustand der Rohrelemente (2a, 2b) eine Gesamtinformation (5) bilden, wobei die Vorrichtung zusätzlich die Gesamtinformation (5) vermitteln lässt, wenn die Rohrelemente (2a, 2b) zusammengesetzt sind und sich die Vorrichtung somit in einer Gebrauchsposition befindet, wobei die Teilinformationen (4a, 4b) auf die Rohrelemente (2a, 2b) aufgedruckt sind und/oder an den Rohrelementen (2a, 2b) ein die Teilinformation (4a, 4b) tragendes Informationselement (12) angeordnet ist.

2. Vorrichtung nach Anspruch 1, **dadurch gekennzeichnet, dass** das Informationselement (12) lösbar an dem Rohrelement (2a, 2b) angeordnet ist, beispielsweise über eine Magnetverbindung oder einen Klettverschluss.

3. Vorrichtung nach einem der Ansprüche 1 oder 2, **dadurch gekennzeichnet, dass** die Rohrelemente (2a, 2b) form- und/oder kraftschlüssig miteinander verbindbar sind, insbesondere über eine Klemmverbindung, eine Schraubverbindung oder eine Rastverbindung, beispielsweise einen Bajonettverschluss.

4. Vorrichtung nach einem der Ansprüche 1 bis 3, **dadurch gekennzeichnet, dass** die Rohrelemente (2a, 2b) teleskopierbar ausgebildet sind.

5. Vorrichtung nach einem der Ansprüche 1 bis 4, **dadurch gekennzeichnet, dass** die Rohrelemente (2a, 2b) schwenkbar miteinander verbunden sind und in der ausgeschwenkten Position und/oder in der nicht ausgeschwenkten Position arretierbar sind, um den Grundkörper (3) zu bilden.

6. Vorrichtung nach einem der Ansprüche 1 bis 5, **dadurch gekennzeichnet, dass** der Innendurchmesser der Rohrelemente (2a, 2b) zumindest geringfügig größer ausgebildet ist als der Außendurchmesser der Bälle (1).

7. Vorrichtung nach einem der Ansprüche 1 bis 6, **dadurch gekennzeichnet, dass** an dem Grundkörper (3) ein Trageelement (9) vorgesehen ist, beispielsweise ein Schultergurt oder ein Griff.

8. Vorrichtung nach einem der Ansprüche 1 bis 7, **dadurch gekennzeichnet, dass** mindestens ein Verschlussmittel (11) für ein Rohrelement (2a, 2b) angeordnet ist.

9. Vorrichtung nach einem der Ansprüche 1 bis 8, **dadurch gekennzeichnet, dass** ein Adapterelement vorgesehen ist, um die Einbringöffnung (6) auf eine geringere Größe zu verkleinern.

## Claims

1. Apparatus for collecting balls (1), for example, tennis balls, golf balls, etcetera, having at least two pipe elements (2a, 2b), wherein the pipe elements (2a, 2b) can be assembled in order to form a base member (3), wherein the base member (3) has an introduction opening (6) for the balls (1), wherein the pipe elements (2a, 2b) in each case have a written and/or visual part-information item (4a, 4b) and wherein the part-information items (4a, 4b) in the assembled state of the pipe elements (2a, 2b) form an overall information item (5), wherein the apparatus in addition enables the overall information item (5) to be transmitted when the pipe elements (2a, 2b) are assembled and the apparatus is consequently in a position for use,
wherein the part-information items (4a, 4b) are printed on the pipe elements (2a, 2b) and/or an information element (12) which carries the part-information item (4a, 4b) is arranged on the pipe elements (2a, 2b).

2. Apparatus according to claim 1, **characterised in that** the information element (12) is releasably arranged on the pipe element (2a, 2b), for example, by means of a magnet connection or a hook and loop fastening.

3. Apparatus according to either claim 1 or claim 2, **characterised in that** the pipe elements (2a, 2b) can be connected to each other in a positive-locking and/or non-positive-locking manner, in particular by means of a clamping connection, a screw connection or a locking connection, for example, a bayonet connection.

4. Apparatus according to any one of claims 1 to 3, **characterised in that** the pipe elements (2a, 2b) are constructed to be telescope-like.

5. Apparatus according to any one of claims 1 to 4, **characterised in that** the pipe elements (2a, 2b) are connected to each other in a pivotable manner and can be locked in the pivoted-out position and/or in the non-pivoted-out position in order to form the base member (3).

6. Apparatus according to any one of claims 1 to 5, **characterised in that** the inner diameter of the pipe elements (2a, 2b) is constructed to be at least slightly larger than the outer diameter of the balls (1).

7. Apparatus according to any one of claims 1 to 6, **characterised in that** a carrier element (9) is provided on the base member (3), for example, a shoulder strap or a handle.

8. Apparatus according to any one of claims 1 to 7, **characterised in that** at least one closure means (11) for a pipe element (2a, 2b) is arranged.

9. Apparatus according to any one of claims 1 to 8, **characterised in that** an adapter element is provided in order to reduce the introduction opening (6) to a smaller size.

## Revendications

1. Dispositif de ramassage de balles (1), par exemple des balles de tennis, des balles de golf, etc., avec au moins deux éléments tubulaires (2a, 2b), lesdits éléments tubulaires (2a, 2b) pouvant être assemblés pour former un corps de base (3), ledit corps de base (3) présentant une ouverture d'introduction (6) pour les balles (1), lesdits éléments tubulaires (2a, 2b) présentant chacun une information partielle (4a, 4b) écrite et/ou illustrée, et lesdites informations partielles (4a, 4b) formant une information globale (5) dans l'état assemblé des éléments tubulaires (2a, 2b), le dispositif permettant en outre de transmettre l'information globale (5) lorsque les éléments tubulaires (2a, 2b) sont assemblés et que le dispositif est donc en position d'utilisation, les informations partielles (4a, 4b) étant imprimées sur les éléments tubulaires (2a, 2b) et/ou un élément d'information (12) portant l'information partielle (4a, 4b) étant disposé sur les éléments tubulaires (2a, 2b).

2. Dispositif selon la revendication 1, **caractérisé en ce que** l'élément d'information (12) est disposé de manière amovible sur l'élément tubulaire (2a, 2b), par exemple via une connexion magnétique ou une fermeture auto-agrippante.

3. Dispositif selon l'une des revendications 1 ou 2, **caractérisé en ce que** les éléments tubulaires (2a, 2b) peuvent être reliés entre eux par complémentarité de forme et/ou par force, en particulier via une connexion par serrage, une connexion par vissage ou une connexion par encliquetage, par exemple une fermeture à baïonnette.

4. Dispositif selon l'une des revendications 1 à 3, **caractérisé en ce que** les éléments tubulaires (2a, 2b) sont conçus pour être télescopiques.

5. Dispositif selon l'une des revendications 1 à 4, **caractérisé en ce que** les éléments tubulaires (2a, 2b) sont connectés de manière pivotante entre eux et peuvent être verrouillés en position pivotée et/ou en position non pivotée, afin de former le corps de base (3).

6. Dispositif selon l'une des revendications 1 à 5, **caractérisé en ce que** le diamètre intérieur des éléments tubulaires (2a, 2b) est au moins légèrement supérieur au diamètre extérieur des balles (1).

7. Dispositif selon l'une des revendications 1 à 6, **caractérisé en ce qu'**un élément de transport (9) est prévu sur le corps de base (3), par exemple une sangle d'épaule ou une poignée.

8. Dispositif selon l'une des revendications 1 à 7, **caractérisé en ce qu'**au moins un moyen de fermeture (11) est disposé pour un élément tubulaire (2a, 2b).

9. Dispositif selon l'une des revendications 1 à 8, **caractérisé en ce qu'**un élément adaptateur est prévu pour réduire l'ouverture d'introduction (6) à une taille plus petite.
